# FASCICULE DE BREVET EUROPEEN

(11) **EP 4 209 744 B1**
(45) Date de publication et mention de la délivrance du brevet: **16.10.2024**
(21) Numéro de dépôt: 22211330.0
(22) Date de dépôt: 05.12.2022
(51) Int. Cl.: F25J 1/00, F28D 9/00, F25J 3/04, F28D 21/00

(54) **ECHANGEUR DE CHALEUR ET APPAREIL DE SÉPARATION COMPORTANT UN ÉCHANGEUR DE CHALEUR**
WÄRMETAUSCHER UND TRENNVORRICHTUNG MIT WÄRMETAUSCHER
HEAT EXCHANGER AND SEPARATION APPARATUS HAVING HEAT EXCHANGER

(30) Priorité: 07.01.2022 FR 2200107
(43) Date de publication de la demande: 12.07.2023
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: DAVIDIAN, Benoit, 94503 CHAMPIGNY SUR MARNE (FR)
(74) Mandataire: Air Liquide

(56) Documents cités:
- EP-A2- 1 338 856
- WO-A1-2015/166191
- WO-A1-2021/019160
- DE-A1- 102018 009 780
- FR-A1- 2 844 040
- US-A- 2 840 994
- US-A- 6 044 902

## Description

La présente invention est relative à un échangeur de chaleur et à un appareil de séparation comportant un échangeur de chaleur. L'échangeur de chaleur peut être de type à courant-croisé, mais peut aussi s'appliquer à un échangeur à contre-courant, comme décrit pour des sousrefroidisseurs dans « Cryogenic Engineering », éd. B.A.Hands, Academic Press, 1986, pages 213-216, EP1338856 et DE102018009780.

[FIG.1] illustre un appareil de séparation comprenant une première colonne K1 opérant à une première pression et une deuxième colonne K2 adaptée pour opérer à une deuxième pression inférieure à la première pression, la tête de la première colonne étant thermiquement reliée à la cuve de la deuxième colonne et des moyens pour envoyer de l'air épuré et refroidi 10 à au moins la première colonne.

Pour créer du reflux dans la deuxième colonne, du liquide B de la cuve de la première colonne, enrichi en oxygène, est envoyé à un niveau intermédiaire de la deuxième colonne après sous-refroidissement et détente. De même, du liquide C de la tête de la première colonne, enrichi en azote, est envoyé en tête de la deuxième colonne après sous-refroidissement souvent dans le même sous-refroidisseur S que le liquide enrichi en oxygène puis détente. Ces deux liquides sont appelés respectivement liquide riche et liquide pauvre.

Les liquides sont refroidis par échange de chaleur avec un débit d'azote gazeux A de la deuxième colonne qui se réchauffe dans le sous-refroidisseur.

Dans un sous-refroidisseur d'un appareil de séparation d'air par distillation cryogénique, notamment dans une configuration courant-croisée, le refroidissement du liquide pauvre et du liquide riche se fait en deux échangeurs en série, comme dans US2840994. Ces échangeurs peuvent être intégrés dans un seul échangeur avec des sections distinctes. Cela signifie que le liquide riche est refroidi à une température supérieure à celle d'entrée du liquide pauvre. L'invention consiste à pouvoir pousser le refroidissement du liquide riche sans création de passage mort dans l'échangeur, ce qui permet de gagner en compacité.

Le liquide riche B issu de la cuve de la première colonne K1 sort du sous-refroidisseur S à une température plus froide que celle en entrée du liquide pauvre C issu de la tête de la colonne K1.

De l'oxygène gazeux 90 ou liquide est soutiré en bas de la colonne K2 comme produit.

[FIG.2A] et [FIG.2B] illustrent des passages composant un échangeur de chaleur de l'art antérieur avec des sections distinctes pour refroidir les liquides B, C.

[FIG. 2A] illustre un des passages 1 de la série de n passages où :
- du liquide B entre dans une première section S_{B} de l'échangeur S selon l'art antérieur par une boîte B1 et sortant par une boîte B2.
- du liquide C entre dans une deuxième section Sc de l'échangeur S selon l'art antérieur par une boîte C1 et sortant par une boîte C2.
- Les deux sections S_{B} et Sc sont en série

[FIG.2B] illustre un des passages 2 de la série de n+1 ou 2n passages dédiés au gaz A qui parcourt toute la longueur de l'échangeur S selon l'art antérieur, afin de chauffer les passages de la [FIG.2A] qui se trouvent de part et d'autre des passages de la [FIG.2B]. Le gaz descend en partant de l'entrée A1 et se réchauffe dans une série dédiée de passages pour arriver à la sortie A2. Ainsi dans la première section le gaz A n'échange de la chaleur qu'avec le liquide B et dans la deuxième section le gaz A n'échange de la chaleur qu'avec le liquide C.

L'échangeur S est composé d'un empilement de passages qui combinent les 2 séries de passages, avec un motif typiquement comme celui-ci : (21)*n'2 ou (212)*n', n'étant le nombre de répétitions du motif, supérieur ou égal à 1

[FIG.3A] et [FIG3B] illustrent des passages composant un échangeur de chaleur de l'art antérieur avec des sections distinctes pour refroidir les liquides B,C.

[FIG.3A] illustre un des passages 1 de la série de n passages dédiés au liquide B entrant dans une première section S_{B} de l'échangeur S par une boîte B1 et sortant par une boîte B2. La zone hachurée représente une zone morte où aucun échange thermique n'a lieu puisqu'aucun fluide n'y circule.

[FIG.3B] illustre un des passages 2 de la série de p passages dédiés au liquide C entrant dans une deuxième section Sc de l'échangeur S par une boîte C1 et sortant par une boîte C2. La zone hachurée représente une zone morte où aucun échange thermique n'a lieu puisqu'aucun fluide n'y circule.

[FIG.3C] illustre un des passages 3 de la série des n+p+1 ou 2n+2p passages dédiés au gaz A qui parcourt toute la longueur de l'échangeur S afin de chauffer les passages des [FIG.3A] et [FIG.3B] qui se trouvent de part et d'autre des passages de la [FIG.3C]. Le gaz descend en partant de l'entrée A1 et se réchauffe dans une série dédiée de passages pour arriver à la sortie A2. Ainsi dans la première section le gaz A n'échange de la chaleur qu'avec le liquide B et dans la deuxième section le gaz A n'échange de la chaleur qu'avec le liquide C.

L'échangeur S est composé d'un empilement de passages qui combine les trois séries de passages des [FIG.3A], [FIG.3B] et [FIG.3C] avec un motif typiquement comme celui-ci lorsque n=p: (3132)*n'3 ou (313323)*n', n' étant le nombre de répétitions du motif, supérieur ou égal à 1.

[FIG.4A], [FIG.4B] et [FIG. 4C] illustrent une variante des [FIG.3A], [FIG.3B] et [FIG. 3C] dans laquelle le liquide B sort de l'échangeur à une température plus froide que celle à laquelle le liquide C rentre dans l'échangeur. Ainsi il existe une section centrale S_{BC} de l'échangeur où le gaz A échange de la chaleur simultanément avec les deux liquides B,C. Le document WO 2021/019160A divulgue un échangeur de chaleur avec les caractéristiques du préambule de la revendication 1.

Selon un objet de l'invention, il est prévu un échangeur de chaleur pour permettre un échange de chaleur indirect entre un premier et un deuxième fluides à refroidir et au moins un troisième fluide à réchauffer, l'échangeur étant constitué par un empilement de plaques rectangulaires espacées, l'empilement ayant une longueur, une largeur et une hauteur, les plaques ayant une longueur et une largeur qui sont respectivement la longueur et la largeur de l'empilement, les plaques étant parallèles les unes aux autres de façon à définir entre lesdites plaques une pluralité de passages dont une première série de passages pour l'écoulement au moins du premier et du deuxième fluides, une deuxième série de passages pour l'écoulement du troisième fluide à mettre en relation d'échange de chaleur avec les premier et deuxième fluides, lesdits passages étant délimités par des bords périphériques, l'échangeur comprenant trois sections, chacune définie par la hauteur et la largeur de l'empilement et une fraction de la longueur de l'empilement, les trois sections comprenant une première section comprenant une extrémité de l'empilement, une deuxième section et une troisième section comprenant l'autre extrémité de l'empilement, la deuxième section étant entre les première et troisième sections et au moins deux des première, deuxième et troisième sections se juxtaposant, des moyens bouchant la première série de passages là où la première et la deuxième section se juxtaposent et/ou là où la deuxième et la troisième section se juxtaposent, des moyens pour introduire le premier fluide dans les passages de la première série à une extrémité libre de la première section, des moyens pour sortir le premier fluide des passages de la première série de la première section, des moyens pour introduire le premier fluide dans une partie seulement des passages de la première série dans la deuxième section, des moyens pour sortir le premier fluide de la partie des passages de la première série, des moyens pour introduire le deuxième fluide dans une autre partie, voire le reste des passages de la première série dans la deuxième section, des moyens pour sortir le deuxième fluide de l'autre partie, voire du reste des passages de la première série de la deuxième section, des moyens pour introduire le deuxième fluide dans les passages de la première série dans la troisième section, des moyens pour sortir le deuxième fluide des passages de la première série à l'extrémité libre de la troisième section, des moyens pour introduire le troisième fluide dans la troisième section, des moyens pour faire parcourir le troisième fluide successivement dans les troisième, deuxième et première sections et des moyens pour retirer le troisième fluide de la première section.

Selon d'autres aspects facultatifs :
- n passages de la première série sont dédiés au premier fluide dans la première section et n-m passages de la première série sont dédiés au premier fluide dans la deuxième section.
- aucun passage est relié pour l'écoulement du premier fluide dans la troisième section.
- n passages de la première série sont dédiés au deuxième fluide dans la troisième section et q où q<=m passages de la première série sont dédiés au deuxième fluide dans la deuxième section.
- q≠m
- n passages de la première série sont dédiés au deuxième fluide dans la troisième section et m où m<n passages de la première série sont dédiés au deuxième fluide dans la deuxième section.
- aucun passage est relié pour l'écoulement du deuxième fluide dans la première section.
- le nombre de passages de la première série dédiés au premier fluide dans la première section est n et le nombre de passages de la première série dédiés au premier fluide dans la deuxième section est n/2.
- le nombre de passages dédiés au deuxième fluide dans la deuxième section est n/2 et le nombre de passages dédiés au deuxième fluide dans la troisième section est n.
- l'échangeur est adapté pour refroidir seulement deux fluides
- les plaques sont en aluminium et sont séparées les unes des autres par des ailettes formant des canaux dans les passages, les plaques et les ailettes étant brasées ensemble.
- l'échangeur ne comprend que les première et deuxième séries de passages.
- l'échangeur comprend une troisième série de passages pour réchauffer un quatrième fluide
- la première série de passages comprend au moins un premier passage formé entre deux plaques successives et au moins un deuxième passage formé entre deux plaques successives, chacun desquels est adjacent à un passage de la deuxième série

Selon un autre objet de l'invention, il est prévu un appareil de séparation d'air comprenant une première colonne adaptée pour opérer à une première pression et une deuxième colonne adaptée pour opérer à une deuxième pression inférieure à la première pression, la tête de la première colonne étant thermiquement reliée à la cuve de la deuxième colonne, des moyens pour envoyer de l'air épuré et refroidi à au moins la première colonne, des moyens pour envoyer un premier fluide, qui est un liquide, de la cuve de la première colonne à la deuxième colonne, des moyens pour envoyer un deuxième fluide, qui est un liquide, de la tête de la première colonne à la deuxième colonne, des moyens pour soutirer un troisième fluide, qui est un gaz enrichi en azote, de la deuxième colonne, des moyens pour soutirer un fluide enrichi en oxygène de la deuxième colonne et un échangeur de chaleur tel que décrit ci-dessus relié aux moyens pour envoyer le premier fluide de la cuve de la première colonne à la deuxième colonne, aux moyens pour envoyer le deuxième fluide de la tête de la première colonne à la deuxième colonne et aux moyens pour soutirer le troisième fluide de la deuxième colonne pour permettre le réchauffement au moins du troisième fluide par échange de chaleur indirect avec au moins les premier et deuxième fluides qui se refroidissent. L'invention consiste, dans une zone centrale de l'échangeur où coexistent le liquide riche et le liquide pauvre, à superposer les deux fluides dans l'échangeur en attribuant une partie des passages à un fluide et au moins une partie des autres passages à l'autre fluide, par exemple en divisant par 2 les nombres de passage pour chaque fluide, avec une boite de redistribution externe qui permet de passe des n passages à n/2 dans cette zone centrale.

On évite ainsi les zones mortes dans l'échangeur qui gagne en efficacité et compacité. L'invention s'applique pour un échangeur à courant-croisé, mais peut aussi s'appliquer à un échangeur à contre-courant.

Il sera compris que l'échangeur peut également servir à réchauffer un troisième liquide. L'invention sera décrite de manière plus détaillée à l'aide de figures où:
[FIG. 5A] illustre un des passages 1 de la 1ere série de passages dédiés au refroidissement de liquides dans l'échangeur
[FIG. 5B] illustre un autre des passages 2 de la 1ere série de passages dédiés au refroidissement des liquides dans l'échangeur
[FIG. 4C] illustre un des passages 3 de la 2eme série de passages dédiés au réchauffage d'un gaz dans l'échangeur.

Un échangeur de chaleur selon l'invention est constitué par un empilement de plaques rectangulaires espacées, l'empilement ayant une longueur, une largeur et une hauteur, les plaques ayant une longueur et une largeur qui sont respectivement la longueur et la largeur de l'empilement, les plaques étant parallèles les unes aux autres de façon à définir entre lesdites plaques une pluralité de passages.

Les passages comprennent une première série de passages pour l'écoulement des premier et deuxième fluides et une deuxième série de passages pour l'écoulement d'un troisième fluide à mettre en relation d'échange de chaleur avec les premier et deuxième fluides.

Dans le cas décrit, l'échangeur ne comprend que la première et la deuxième série. Or dans d'autres cas, plus que deux liquides peuvent être refroidis.

La première série de passages comprend au moins un premier passage 1 formé entre deux plaques successives et au moins un deuxième autre passage 2 formé entre deux plaques successives, chacun desquels est adjacent à un passage de la deuxième série.

Les passages sont délimités par des bords périphériques.

L'échangeur comprend trois sections, chacune définie par la hauteur et la largeur de l'empilement et une fraction de la longueur de l'empilement, les trois sections comprenant une première section comprenant une extrémité de l'empilement, une deuxième section et une troisième section comprenant l'autre extrémité de l'empilement, la deuxième section étant entre les première et troisième sections et les première, deuxième et troisième sections se juxtaposent dans cet exemple.

Dans les sections en extrémité de l'échangeurs, tous les passages de la première série reçoivent de préférence un seul liquide à refroidir. Dans au moins une section centrale, seulement une partie des passages de lalere série sont alimentés par le liquide B, d'autres, voire le reste, étant alimentés par le liquide C.

Dans la [FIG.5A], on voit un des passages 1 de la première série de passages de l'échangeur de chaleur où se refroidissent les liquides B et C et dans la [FIG.5B], on voit un autre des passages 2 de la première série de passages de l'échangeur de chaleur où se refroidissent les liquides B et C. Chacun de ces passages est en contact avec un passage 3 de réchauffage de gaz A selon la [FIG.5C].

Chaque série de passage comporte une première section S_{B}, une deuxième section S_{BC} et une troisième section Sc. La référence en indice indique le liquide qui se refroidit dans la section : ainsi uniquement le liquide B se refroidit dans la première section S_{B}, les deux liquides B, C se refroidissent dans la deuxième section S_{BC} et uniquement le liquide C se refroidit dans la troisième section Sc

En étudiant les [FIG.5A] et [FIG.5B], le liquide B rentre dans l'échangeur à l'extrémité inférieure constituant le bout chaud dans les passages de chacune des figure dans la première section S_{B} . La boîte B1 d'entrée communique avec l'ensemble des passages et autres passages 1 et 2 permettant une circulation essentiellement dans un sens perpendiculaire à l'axe de l'échangeur. Le liquide B partiellement sous-refroidi sort d'une première section S_{B} dans une boîte R1 qui ne permet pas au liquide B de circuler les passages 1 de la [FIG. 5A] mais qui l'envoie vers les autres passages 2 de la [FIG .5B] où il circule dans une partie de l'ensemble des passages, ici la moitié, de la deuxième section S_{BC}. Ensuite le liquide B sort de l'échangeur par la boîte B2 des autres passages 2 de la [FIG .5B] et ne traverse pas les passages de la troisième section Sc

Similairement le liquide C rentre directement dans la deuxième section S_{BC} sans traverser la première section S_{B} Le liquide C se refroidit seulement dans les autres passages 2 de la [FIG.5A] et pas dans les passages 1 de la [FIG .5B] dans la deuxième section S_{BC}. Ensuite la boîte R2 distribue le liquide C partiellement refroidi sur l'ensemble des passages et autres passages 1 et 2 [FIG.5A] et [FIG.5B], pour sortir complètement refroidi de la boîte C2.

Le gaz A parcourt l'échangeur successivement dans les troisième, deuxième et première sections et est retiré réchauffé de la première section.

Les trois sections comprennent donc une première section comprenant une extrémité de l'empilement, une deuxième section et une troisième section comprenant l'autre extrémité de l'empilement, la deuxième section étant entre les première et troisième sections. Chacune des trois sections est définie par la hauteur et la largeur de l'empilement et une fraction de la longueur de l'empilement.

L'invention est décrite ici avec le même nombre de passages dans la deuxième section pour les liquides B, C, par exemple du liquide riche et du liquide pauvre d'un appareil de séparation d'air. Elle peut être extrapolée avec des nombres de passages différents et des fluides différents ou supplémentaires.

L'échangeur comporte une première série de passages composé des passages 1 et autres passages 2 des [FIG.5A] et [FIG.5B], et une deuxième série de passages composé des passages 3 de la [FIG.4C].

L'échangeur S est composé d'un empilement de passages qui combinent les deux séries de passages, avec un motif typiquement comme celui-ci : (3132)*n'3 ou (313323)*n', n' étant le nombre de répétitions du motif, supérieur ou égal à 1
Dans la configuration de l'échangeur, il n'y a pas de zone morte sans échange thermique.

L'échangeur est « découpé » en 3 sections :
- Une section S_{B} avec uniquement le liquide riche B qui circule
- Une section commune S_{BC} où le liquide riche B et le liquide pauvre C coexistent
- Une section Sc avec uniquement le liquide pauvre C qui circule

Dans l'exemple concret de la séparation de l'air, le liquide riche B rentre en partie basse dans n passages dans la section S_{B.} , puis sort dans une boite externe, pour rentrer de nouveau dans une partie, par exemple n/2, passages en bas de la section commune S_{BC} , pour sortir ensuite en haut de la zone commune.

Le liquide pauvre C rentre dans une partie, voire le reste des passages, par exemple n/2 passages en partie basse de la section commune Sec , puis sort dans une boite externe en haut de la section commune, et rentre de nouveau dans n passages en partie basse de la section Sc , pour sortir ensuite en haut de la section Sc .

Les boites externes R1, R2 permettent de changer le nombre de passages dans lesquels circule le fluide le long de l'échangeur.

Les entrées/sorties B1, B2, C1, C2 peuvent être sur la même face ou des faces opposées selon le nombre de passes.

Le principe peut être étendu à un nombre différent de passages entre liquide riche et liquide pauvre, et la répartition dans la zone commune peut être autre que moitiémoitié.

Il peut y avoir aussi d'autres fluides que liquide riche et liquide pauvre, typiquement de l'air liquide, de l'azote liquide et de l'oxygène liquide. De même, on avoir de l'azote pur en plus de l'azote résiduaire.

L'échangeur comprend des parois P bouchant la première série de passages là où la première et la deuxième section se juxtaposent et/ou là où la deuxième et la troisième section se juxtaposent.

De préférence, les plaques de l'échangeur sont en aluminium et sont séparées les unes des autres par des ailettes formant des canaux dans les passages, les plaques et les ailettes étant brasées ensemble.

L'échangeur selon l'invention peut être de type à courant-croisé, mais peut aussi s'appliquer à un échangeur à contre-courant.

L'échangeur peut être intégré dans un appareil de séparation d'air comprenant une première colonne adaptée pour opérer à une première pression et une deuxième colonne adaptée pour opérer à une deuxième pression inférieure à la première pression, la tête de la première colonne étant thermiquement reliée à la cuve de la deuxième colonne, des moyens pour envoyer de l'air épuré et refroidi à au moins la première colonne, des moyens pour envoyer un premier fluide B, qui est un liquide, de la cuve de la première colonne à la deuxième colonne, des moyens pour envoyer un deuxième fluide C, qui est un liquide, de la tête de la première colonne à la deuxième colonne, des moyens pour soutirer un troisième fluide A, qui est un gaz enrichi en azote, de la deuxième colonne, des moyens pour soutirer un fluide enrichi en oxygène de la deuxième colonne. L'échangeur de chaleur est relié pour permettre le réchauffement du troisième fluide par échange de chaleur indirect avec les premier et deuxième fluides, de préférence avec son axe principal à la verticale.

L'échangeur de chaleur peut servir à réchauffer au moins deux fluides, par exemple deux débits d'azote gazeux, en rajoutant au moins une série additionnelle de passages de réchauffement ou en partageant les passages de la deuxième série. L'échangeur de chaleur peut servir à refroidir au moins trois fluides en partageant les passages de la deuxième section en au moins trois.

## Revendications

1. Echangeur de chaleur pour permettre un échange de chaleur indirect entre un premier et un deuxième fluides (B, C) à refroidir et au moins un troisième fluide (A) à réchauffer, l'échangeur étant constitué par un empilement de plaques rectangulaires espacées, l'empilement ayant une longueur, une largeur et une hauteur, les plaques ayant une longueur et une largeur qui sont respectivement la longueur et la largeur de l'empilement, les plaques étant parallèles les unes aux autres de façon à définir entre lesdites plaques une pluralité de passages dont une première série de passages (1,2) pour l'écoulement au moins du premier et du deuxième fluides, une deuxième série de passages (3) pour l'écoulement du troisième fluide à mettre en relation d'échange de chaleur avec les premier et deuxième fluides, lesdits passages étant délimités par des bords périphériques, l'échangeur comprenant trois sections chacune définie par la hauteur et la largeur de l'empilement et une fraction de la longueur de l'empilement, les trois sections comprenant une première section (SB) comprenant une extrémité de l'empilement, une deuxième section (SBC) et une troisième section (SC) comprenant l'autre extrémité de l'empilement, des moyens (B1) pour introduire le premier fluide dans les passages de la première série à une extrémité libre de la première section, des moyens (R1) pour sortir le premier fluide des passages de la première série de la première section, des moyens pour sortir le premier fluide (B2) de la partie des passages de la première série, des moyens pour introduire le deuxième fluide (C1) dans une autre partie, voire le reste des passages de la première série dans la deuxième section, des moyens (R2) pour sortir le deuxième fluide de l'autre partie, voire du reste des passages de la première série de la deuxième section, des moyens (R2) pour introduire le deuxième fluide dans les passages de la première série dans la troisième section, des moyens (C2) pour sortir le deuxième fluide des passages de la première série à l'extrémité libre de la troisième section, des moyens pour introduire le troisième fluide dans la troisième section, des moyens pour faire parcourir le troisième fluide successivement dans les troisième, deuxième et première sections et des moyens pour retirer le troisième fluide de la première section, **caractérisé en ce que** la deuxième section est entre les première et troisième sections et au moins deux des première, deuxième et troisième sections se juxtaposent, des moyens (P) bouchent la première série de passages là où la première et la deuxième section se juxtaposent et/ou là où la deuxième et la troisième section se juxtaposent, et des moyens (R1) pour introduire le premier fluide dans une partie seulement des passages de la première série dans la deuxième section.

2. Echangeur selon la revendication 1 dans lequel n passages de la première série sont dédiés au premier fluide dans la première section (SB) et n-m passages de la première série sont dédiés au premier fluide dans la deuxième section(SBC).

3. Echangeur selon l'une des revendications précédentes dans lequel aucun passage est relié pour l'écoulement du premier fluide dans la troisième section(SC).

4. Echangeur selon l'une des revendications précédentes dans lequel n passages de la première série sont dédiés au deuxième fluide dans la troisième section (SC) et m où m<n passages de la première série sont dédiés au deuxième fluide dans la deuxième section(SBC).

5. Echangeur selon l'une des revendications précédentes dans lequel aucun passage est relié pour l'écoulement du deuxième fluide dans la première section(SB).

6. Echangeur selon l'une des revendications précédentes dans lequel le nombre de passages de la première série dédiés au premier fluide dans la première section (SB) est n et le nombre de passages de la première série dédiés au premier fluide dans la deuxième section (SBC) est n/2.

7. Echangeur selon l'une des revendications précédentes dans lequel le nombre de passages dédiés au deuxième fluide dans la deuxième section (SBC) est n/2 et le nombre de passages dédiés au deuxième fluide dans la troisième section (SC) est n.

8. Echangeur selon l'une des revendications précédentes dans lequel les plaques sont en aluminium et sont séparées les unes des autres par des ailettes formant des canaux dans les passages, les plaques et les ailettes étant brasées ensemble.

9. Échangeur selon l'une des revendications précédentes ne comprenant que la première et deuxième séries de passages (1,2,3).

10. Appareil de séparation d'air comprenant une première colonne adaptée (K1) pour opérer à une première pression et une deuxième colonne (K2) adaptée pour opérer à une deuxième pression inférieure à la première pression, la tête de la première colonne étant thermiquement reliée à la cuve de la deuxième colonne, des moyens pour envoyer de l'air (10) épuré et refroidi à au moins la première colonne, des moyens pour envoyer un premier fluide (B), qui est un liquide, de la cuve de la première colonne à la deuxième colonne, des moyens pour envoyer un deuxième fluide (C), qui est un liquide, de la tête de la première colonne à la deuxième colonne, des moyens pour soutirer un troisième fluide (A), qui est un gaz enrichi en azote, de la deuxième colonne, des moyens pour soutirer un fluide enrichi en oxygène (90) de la deuxième colonne et un échangeur de chaleur (S) selon l'une des revendications précédentes relié aux moyens pour envoyer le premier fluide de la cuve de la première colonne à la deuxième colonne, aux moyens pour envoyer le deuxième fluide de la tête de la première colonne à la deuxième colonne et aux moyens pour soutirer le troisième fluide de la deuxième colonne pour permettre le réchauffement au moins du troisième fluide par échange de chaleur indirect avec au moins les premier et deuxième fluides qui se refroidissent.

## Patentansprüche

1. Wärmetauscher, um einen indirekten Wärmeaustausch zwischen einem ersten und einem zweiten Fluid (B, C), die zu kühlen sind, und einem dritten Fluid (A), das wiederzuerwärmen ist, zu ermöglichen, wobei der Tauscher aus einem Stapel beabstandeter rechteckiger Platten besteht, wobei der Stapel eine Länge, eine Breite und eine Höhe hat, wobei die Platten eine Länge und eine Breite haben, die die Länge beziehungsweise die Breite des Stapels sind, wobei die Platten parallel zueinander sind, so dass zwischen den Platten eine Vielzahl von Durchlässen definiert wird, darunter eine erste Serie von Durchlässen (1,2) für das Strömen mindestens des ersten und des zweiten Fluids, eine zweite Serie von Durchlässen (3) für das Strömen des dritten Fluids, das in Wärmeaustauschbeziehung mit dem ersten und dem zweiten Fluid zu bringen ist, wobei die Durchlässe durch Umfangsränder begrenzt werden, wobei der Tauscher drei Abschnitte umfasst, die jeweils durch die Höhe und die Breite des Stapels und einen Anteil der Länge des Stapels definiert werden, die drei Abschnitte umfassend einen ersten Abschnitt (SB), der ein Ende des Stapels umfasst, einen zweiten Abschnitt (SBC) und einen dritten Abschnitt (SC), der das andere Ende des Stapels umfasst, Mittel (B1) zum Einführen des ersten Fluids in die Durchlässe der ersten Serie an einem freien Ende des ersten Abschnitts, Mittel (R1) zum Herausführen des ersten Fluids aus den Durchlässen der ersten Serie des ersten Abschnitts, Mittel zum Herausführen des ersten Fluids (B2) aus dem Teil der Durchlässe der ersten Serie, Mittel zum Einführen des zweiten Fluids (C1) in einen anderen Teil oder sogar den Rest der Durchlässe der ersten Serie in dem zweiten Abschnitt, Mittel (R2) zum Herausführen des zweiten Fluids aus dem anderen Teil oder sogar dem Rest der Durchlässe der ersten Serie des zweiten Abschnitts, Mittel (R2) zum Einführen des zweiten Fluids in die Durchlässe der ersten Serie in dem dritten Abschnitt, Mittel (C2) zum Herausführen des zweiten Fluids aus den Durchlässen der ersten Serie an dem freien Ende des dritten Abschnitts, Mittel zum Einführen des dritten Fluids in den dritten Abschnitt, Mittel zum Fließenlassen des dritten Fluids nacheinander in den dritten, zweiten und ersten Abschnitt und Mittel zum Entnehmen des dritten Fluids aus dem ersten Abschnitt, **dadurch gekennzeichnet, dass** der zweite Abschnitt zwischen dem ersten und dem dritten Abschnitt ist und mindestens zwei der ersten, zweiten und dritten Abschnitte nebeneinander liegen, Mittel (P), die die erste Serie von Durchlässen dort verschließen, wo der erste und der dritten Abschnitt nebeneinander liegen, und/oder dort, wo der zweite und der dritte Abschnitt nebeneinander liegen, und Mittel (R1) zum Einführen des ersten Fluids in nur einen Teil der Durchlässe der ersten Serie in dem zweiten Abschnitt.

2. Tauscher nach Anspruch 1, wobei n Durchlässe der ersten Serie für das erste Fluid in dem ersten Abschnitt (SB) dediziert sind und n-m Durchlässe der ersten Serie für das erste Fluid in dem zweiten Abschnitt (SBC) dediziert sind.

3. Tauscher nach einem der vorhergehenden Ansprüche, wobei kein Durchlass zum Strömen des ersten Fluids in den dritten Abschnitt (SC) verbunden ist.

4. Tauscher nach einem der vorhergehenden Ansprüche, wobei n Durchlässe der ersten Serie für das zweite Fluid in dem dritten Abschnitt (SC) dediziert sind und m, mit m<n, Durchlässe der ersten Serie für das zweite Fluid in dem zweiten Abschnitt (SBC) dediziert sind.

5. Tauscher nach einem der vorhergehenden Ansprüche, wobei kein Durchlass zum Strömen des zweiten Fluids in den ersten Abschnitt (SB) verbunden ist.

6. Tauscher nach einem der vorhergehenden Ansprüche, wobei die Anzahl von Durchlässen der ersten Serie, die für das erste Fluid in dem ersten Abschnitt (SB) dediziert sind, n ist und die Anzahl von Durchlässen der ersten Serie, die für das erste Fluid in dem zweiten Abschnitt (SBC) dediziert sind, n/2 ist.

7. Tauscher nach einem der vorhergehenden Ansprüche, wobei die Anzahl von Durchlässen, die für das zweite Fluid in dem zweiten Abschnitt (SBC) dediziert sind, n/2 ist und die Anzahl von Durchlässen, die für das zweite Fluid in dem dritten Abschnitt (SC) dediziert sind, n ist.

8. Tauscher nach einem der vorhergehenden Ansprüche, wobei die Platten aus Aluminium sind und voneinander durch Rippen getrennt sind, die Kanäle in den Durchlässen bilden, wobei die Platten und die Rippen zusammengelötet sind.

9. Tauscher nach einem der vorhergehenden Ansprüche, umfassend nur die erste und die zweite Serie von Durchlässen (1,2,3).

10. Gerät zur Trennung von Luft, umfassend eine erste Kolonne (K1), die zum Arbeiten bei einem ersten Druck geeignet ist, und eine zweite Kolonne (K2), die zum Arbeiten bei einem zweiten Druck geeignet ist, der geringer als der erste Druck ist, wobei der Kopf der ersten Kolonne thermisch mit dem Sumpf der zweiten Kolonne verbunden ist, Mittel zum Leiten von gereinigter und gekühlter Luft (10) zu mindestens der ersten Kolonne, Mittel zum Leiten eines ersten Fluids (B), das eine Flüssigkeit ist, von dem Sumpf der ersten Kolonne zu der zweiten Kolonne, Mittel zum Leiten eines zweiten Fluids (C), das eine Flüssigkeit ist, von dem Kopf der ersten Kolonne zu der zweiten Kolonne, Mittel zum Abziehen eines dritten Fluids (A), das ein mit Stickstoff angereichertes Gas ist, von der zweiten Kolonne, Mittel zum Abziehen eines mit Sauerstoff angereicherten Fluids (90) von der zweiten Kolonne, und einen Wärmetauscher (S) nach einem der vorhergehenden Ansprüche, der mit den Mitteln zum Leiten des ersten Fluids von dem Sumpf der ersten Kolonne zu der zweiten Kolonne, mit den Mitteln zum Leiten des zweiten Fluids von dem Kopf der ersten Kolonne zu der zweiten Kolonne und mit den Mitteln zum Abziehen des dritten Fluids von der zweiten Kolonne verbunden ist, um das Wiedererwärmen mindestens des dritten Fluids durch indirekten Wärmeaustausch mit mindestens dem ersten und dem zweiten Fluid, die abkühlen, zu ermöglichen.

## Claims

1. Heat exchanger for allowing an indirect exchange of heat between a first and a second fluid (B, C) to be cooled and at least one third fluid (A) to be heated, the exchanger being made up of a stack of spaced rectangular plates, the stack having a length, a width and a height, the plates having a length and a width which are respectively the length and the width of the stack, the plates being parallel to one another so as to define, between said plates, a plurality of passages including a first series of passages (1, 2) for the flow of at least the first and the second fluid, a second series of passages (3) for the flow of the third fluid to be placed in a heat exchange relationship with the first and second fluids, said passages being delimited by peripheral edges, the exchanger comprising three sections each defined by the height and the width of the stack and a fraction of the length of the stack, the three sections comprising a first section (SB) comprising one end of the stack, a second section (SBC) and a third section (SC) comprising the other end of the stack, means (B1) for introducing the first fluid into the passages of the first series at a free end of the first section, means (R1) for letting the first fluid out of the passages of the first series of the first section, means (B2) for letting the first fluid out of the portion of the passages of the first series, means (C1) for introducing the second fluid into another portion, or even the rest of the passages of the first series in the second section, means (R2) for letting the second fluid out of the other portion, or even the rest of the passages of the first series of the second section, means (R2) for introducing the second fluid into the passages of the first series in the third section, means (C2) for letting the second fluid out of the passages of the first series at the free end of the third section, means for introducing the third fluid into the third section, means for making the third fluid flow successively in the third, second and first sections and means for withdrawing the third fluid from the first section, **characterized in that** the second section is between the first and third sections and at least two of the first, second and third sections are juxtaposed, means (P) that block the first series of passages where the first and the second section are juxtaposed and/or where the second and the third section are juxtaposed, and means (R1) for introducing the first fluid into only a portion of the passages of the first series in the second section.

2. Exchanger according to Claim 1, wherein n passages of the first series are specifically for the first fluid in the first section (SB) and n-m passages of the first series are specifically for the first fluid in the second section (SBC).

3. Exchanger according to either of the preceding claims, wherein no passage is connected for the flow of the first fluid in the third section (SC).

4. Exchanger according to one of the preceding claims, wherein n passages of the first series are specifically for the second fluid in the third section (SC) and m, with m<n, passages of the first series are specifically for the second fluid in the second section (SBC).

5. Exchanger according to one of the preceding claims, wherein no passage is connected for the flow of the second fluid in the first section (SB).

6. Exchanger according to one of the preceding claims, wherein the number of passages of the first series specifically for the first fluid in the first section (SB) is n and the number of passages of the first series specifically for the first fluid in the second section (SBC) is n/2.

7. Exchanger according to one of the preceding claims, wherein the number of passages specifically for the second fluid in the second section (SBC) is n/2 and the number of passages specifically for the second fluid in the third section (SC) is n.

8. Exchanger according to one of the preceding claims, wherein the plates are made of aluminium and are separated from one another by fins forming channels in the passages, the plates and the fins being brazed together.

9. Exchanger according to one of the preceding claims, comprising only the first and second series of passages (1, 2, 3).

10. Air separation apparatus comprising a first column (K1) designed to operate at a first pressure and a second column (K2) designed to operate at a second pressure below the first pressure, the head of the first column being thermally connected to the tank of the second column, means (10) for sending purified and cooled air to at least the first column, means for sending a first fluid (B), which is a liquid, from the tank of the first column to the second column, means for sending a second fluid (C), which is a liquid, from the head of the first column to the second column, means for withdrawing a third fluid (A), which is a nitrogen-rich gas, from the second column, means for withdrawing an oxygen-rich fluid (90) from the second column and a heat exchanger (S) according to one of the preceding claims connected to the means for sending the first fluid from the tank of the first column to the second column, to the means for sending the second fluid from the head of the first column to the second column and to the means for withdrawing the third fluid from the second column so as to allow heating at least of the third fluid by indirect heat exchange with at least the first and second fluids, which are cooled.
